# FASCICULE DE BREVET EUROPEEN

(11) **EP 1 793 712 B1**
(45) Date de publication et mention de la délivrance du brevet: **15.12.2010**
(21) Numéro de dépôt: 05798473.4
(22) Date de dépôt: 26.08.2005
(51) Int. Cl.: A47G 23/02

(54) **DISPOSITIF COMPRENANT UN RÉCIPIENT POUR BOUTEILLES**
VORRICHTUNG MIT EINEM BEHÄLTER FÜR FLASCHEN
DEVICE COMPRISING A CONTAINER FOR BOTTLES

(30) Priorité: 08.09.2004 FR 0409516
(43) Date de publication de la demande: 13.06.2007
(73) Titulaire: MHCS, 51200 Epernay (FR)
(72) Inventeur: SAFFRAY, Jean-Charles, F-51100 Reims (FR)
(74) Mandataire: Burbaud, Eric
(86) Numéro de dépôt international: PCT/FR2005/002156
(87) Numéro de publication internationale: WO 2006/030086

(56) Documents cités:
- US-A- 4 418 883
- US-A- 5 609 318
- US-A- 5 996 957

## Description

La présente invention est relative aux dispositifs comprenant des récipients pour bouteilles, destinés à présenter et/ou à rafraîchir, à table, des boissons en bouteilles.

Plus particulièrement, l'invention concerne un dispositif comprenant un récipient pour bouteilles, ce récipient présentant une ouverture et un fond, ce dispositif comportant en outre un support adapté pour accrocher le récipient sur le bord d'une table.

Le document US-A-5 609 318 décrit un exemple d'un tel dispositif, dans lequel le récipient est simplement posé sur le support lorsqu'on veut accrocher ledit récipient sur le bord d'une table. Par contre, dans le cas où l'on veut poser le récipient sur une table, on le sépare de son support, qui alors, dans ce mode d'utilisation, n'a plus aucune utilité.

Ce dispositif présente notamment les inconvénients suivants :
- le support est relativement encombrant, pendant l'utilisation et/ou le stockage du dispositif,
- et le support risque d'être égaré par l'utilisateur, auquel cas son support n'est plus disponible lorsque ledit utilisateur souhaite accrocher le dispositif sur le bord d'une table.

La présente invention a notamment pour but de pallier ces inconvénients.

A cet effet, selon l'invention, un dispositif du genre en question est **caractérisé en ce que** le support comporte un socle, et en ce que le support et le récipient comportent des moyens pour être solidarisés entre :
- une première position dans laquelle le socle du support est disposé vers l'ouverture du récipient et dans laquelle le support est adapté pour accrocher le dispositif sur le bord d'une table avec l'ouverture du récipient orientée vers le haut,
- et une deuxième position dans laquelle le socle du support est disposé vers le fond et est adapté pour être posé sur une table en supportant le récipient de façon stable.

Grâce à ces dispositions, le dispositif selon l'invention peut être relativement compact, et évite en outre d'égarer le support. Le support étant fixé au récipient, il peut en outre faciliter la préhension du dispositif par un utilisateur.

Dans divers modes de réalisations de l'invention, on peut avoir recours en outre à l'une et/ou à l'autre des dispositions suivantes :
- le support est monté pivotant par rapport au récipient entre lesdites première et deuxième positions ;
- le support est monté pivotant par rapport au récipient autour d'un axe de retournement sensiblement perpendiculaire à l'axe général du dispositif ;
- le support comporte une gorge creusée dans le support à l'opposé du récipient, ladite gorge étant adaptée accrocher le dispositif sur le bord d'une table lorsque le support est dans sa première position ;
- la gorge est inclinée par rapport à un plan perpendiculaire à l'axe général du dispositif ;
- la gorge présente une face supérieure munie d'une lèvre supérieure apte à venir s'appliquer, dans la première position, contre une surface supérieure d'une table, et une face inférieure munie d'une lèvre inférieure apte à venir s'appliquer, dans la première position, contre une surface inférieure de la table, opposée à la surface supérieure ;
- l'une et/ou l'autre des lèvres est munie d'une surface antidérapante ;
- la lèvre supérieure est formée par un insert rapporté, fixé audit support du côté de la face supérieure de la gorge ;
- le récipient et le support présentent des parois latérales qui, dans la première position, s'étendent dans le prolongement l'une de l'autre ;
- dans la première position, le dispositif présente une forme ovoïde tronquée ;
- dans la première position, le socle du support et l'ouverture du récipient s'étendent dans un même plan ;
- le récipient comporte une paroi extérieure plane sur laquelle est monté à rotation le support ;
- ladite paroi extérieure plane est perpendiculaire au dit axe de retournement du support et décalée par rapport à l'axe général du dispositif, de sorte que ledit axe général traverse le récipient ;
- le socle s'étend dans un plan et le fond du récipient se termine par un sommet qui, dans la deuxième position du support, est contenu dans ce plan ;
- le plan du socle forme avec ledit axe de retournement un angle non nul, de sorte que cet axe se rapproche du plan du socle dans la direction opposée à celle du récipient ;
- ledit angle est choisi de telle sorte que la projection du centre de gravité dudit dispositif sur ledit plan du socle se situe sur la zone constituée du socle et de l'espace compris entre ledit socle et le sommet du récipient ;
- ledit angle est compris entre 3° et 10° ;
- un système est prévu pour la fixation du récipient au support, ce système comprenant des crochets prévus en saillie sur la paroi extérieure plane du récipient, aptes à venir s'encliqueter sur une couronne montée en regard sur le support ;
- ce système de fixation comprend une nervure circulaire prévue en saillie sur la paroi extérieure plane du récipient, apte à venir glisser sur un bord circulaire interne prévue sur ladite couronne ;
- ce système de fixation comporte en outre des pattes prévues en saillie radiale sur un bord libre de ladite nervure circulaire, aptes à être introduites dans des échancrures ménagées radialement dans le bord interne de ladite couronne ;
- le système de fixation comprend au moins une rondelle interposée entre ladite nervure circulaire et ladite couronne ;
- un mécanisme de blocage est prévu pour maintenir l'orientation du support, par rapport au récipient, dans l'une ou l'autre desdites positions ;
- ce mécanisme de blocage comporte un verrou mobile, monté coulissant par rapport au support entre une position de blocage dans laquelle le verrou est engagé dans un logement dont est muni le récipient, et une position de libération dans laquelle le verrou est dégagé dudit logement ;
- le mécanisme de blocage comporte un ressort de rappel qui sollicite le verrou vers sa position de blocage ;
- le verrou forme un poussoir propre à être actionné manuellement depuis l'extérieur du support ;
- la paroi extérieure plane du récipient présente en saillie une nervure comprenant deux portions semi-circulaires reliées par deux décrochements diamétralement opposés et formant chacun un logement apte à recevoir le verrou du mécanisme de blocage.

D'autres caractéristiques et avantages de l'invention apparaîtront à la lumière de la description faite ci-après en référence aux dessins annexés dans lesquels :
- la figure 1 est une vue en perspective d'un dispositif selon l'invention, représenté dans une position d' accrochage ;
- la figure 2 est une vue de face, suivant II, du dispositif de la figure 1 ;
- la figure 3 est une vue d'élévation en coupe, suivant III-III, du dispositif de la figure 2 ;
- la figure 4 est une vue de dessus du dispositif des figures précédentes ;
- la figure 5 est une vue d'élévation en coupe d'un détail du dispositif de la figure 3 ;
- la figure 6 est une vue en perspective éclatée du dispositif de la figure 1 ;
- les figures 7 et 8 sont des vues analogues respectivement aux figures 1 et 3, dans lesquelles le dispositif est suspendu au rebord d'une table ;
- la figure 9 est une vue en perspective d'un dispositif selon l'invention, représenté dans une position de repos dans laquelle il est posé sur une table.
- la figure 10 est une vue de face, suivant X, du dispositif de la figure 9 ;
- la figure 11 est une vue d'élévation en coupe, suivant XI-XI, du dispositif de la figure 10, posé sur une table ;
- la figure 12 est une vue en perspective éclatée du dispositif de la figure 9 ;
- la figure 13 est une vue analogue à la figure 1 d'un dispositif conforme à l'invention, suivant une variante de réalisation ;
- la figure 14 est une vue d'élévation en coupe du dispositif de la figure 13, suivant le plan de coupe XIV-XIV ;
- la figure 15 est une vue en perspective d'un récipient pour le dispositif de la figure 14 ;
- la figure 16 est une vue en perspective d'une couronne équipant le support du dispositif de la figure 14, faisant partie du système de fixation du récipient au support du dispositif ;
- les figures 17 et 18 sont des vues en perspective de rondelles destinées à être montées sur la couronne de la figure 16 ; et
- la figure 19 est une vue isolée d'un verrou faisant partie d'un mécanisme de blocage équipant le dispositif de la figure 14.

Sur la figure 1 est représenté un dispositif 1 comprenant un récipient pour bouteilles, plus couramment appelé « seau à champagne » (c'est ainsi que le dispositif 1 sera dénommé dans ce qui suit).

Le seau 1 comporte, d'une part, un récipient 2 creux dans lequel peut être introduite - pour y être notamment rafraîchie - une bouteille 3 (généralement une bouteille de champagne) et, d'autre part, un support 4 propre à permettre, soit le repos du seau 1 sur une table 5, soit sa suspension à un rebord 6 de celle-ci.

Le récipient 2 présente une ouverture 7, formée par un bord à contour circulaire, par laquelle est introduite la bouteille 3, et un fond 8 contre lequel la bouteille 3 repose ensuite.

Le support 4 comporte des moyens d'accrochage 9, se présentant dans l'exemple sous forme d'une gorge, pour permettre la suspension du seau 1 au rebord 6 de la table 5, et un socle 10 pour permettre le repos stable du seau 1 sur la table 5.

Le support 4 est fixé au récipient 2 tout en étant mobile par rapport à celui-ci de manière à pouvoir être retourné autour d'un axe Y de retournement. En l'occurrence, le support 4 est monté à rotation par rapport au récipient 2 autour de l'axe Y, entre une première position, dite d'accrochage, illustrée sur les figures 1 à 3, 7 et 8, et une deuxième position, dite de repos, illustrée sur les figures 9 à 12, dans laquelle le support 4 a subi une rotation de 180° par rapport à sa position d'accrochage, autrement dit un retournement.

Comme cela est visible sur les figures 1 à 3 notamment, le seau 1 présente, en position d'accrochage, une forme générale ovoïde tronquée, le récipient 2 et le support 4 présentant des parois latérales externes 11, 12 qui s'étendent dans le prolongement l'une de l'autre de sorte que le seau 1 présente dans cette configuration une surface externe 13 ayant un aspect lisse. Comme cela est visible sur les figures 2 et 3, le récipient 2 se termine, à l'opposé de l'ouverture 7, par un sommet 14.

De plus, la forme du seau 1 est, en position d'accrochage, symétrique par rapport à un plan contenant l'axe Y de retournement et passant par le sommet 14. Ce plan de symétrie est confondu, sur la figure 2, avec le plan de coupe III-III et, sur la figure 3, avec le plan de la feuille. En l'occurrence, le seau 1 présente quasiment une forme extérieure de révolution autour de l'axe principal X contenu dans le plan de symétrie défini ci-dessus, axe qui coupe le fond 8 arrondi du récipient 2 au sommet 14.

Le socle 10 est formé par une surface plane qui, dans le mode de réalisation illustré sur les figures, et comme cela apparaît plus particulièrement sur la figure 3, s'étend dans un même plan P1 que l'ouverture 7 du récipient.

Le récipient 2 comprend en outre une paroi extérieure plane 15 qui s'étend dans un plan perpendiculaire à l'axe Y de retournement du support 4 et décalé par rapport à l'axe principal X, et sur laquelle le support 4 est monté à rotation autour de l'axe Y de retournement.

Comme cela est visible sur la figure 6, le support 4 se présente dans cet exemple sous la forme d'une coque monobloc montée sur la paroi extérieure plane 15 du récipient 2 par l'intermédiaire d'une platine 16 munie d'un trou 17 circulaire venant s'emboîter sur un pion 18 complémentaire prévu en saillie sur la paroi plane 15, bien visible sur les figures 3, 4, 8 et 11, qui matérialise l'axe Y de retournement du support 4.

On comprend aisément qu'en position d'accrochage (figure 3 notamment), la forme ovoïde du seau 1 fait qu'il est impossible de le faire tenir de manière stable sur une table 5 en le posant sur son sommet 14. Dans cette position, le seau 1 est en effet destiné à être suspendu au rebord 6 de la table 5, comme cela est représenté sur les figures 7 et 8.

Les moyens d'accrochage 9 permettent de réaliser cette suspension de manière simple et fiable.

Les moyens d'accrochage 9 se présentent en effet sous la forme d'une gorge, ménagée en creux dans le support 4 au voisinage du socle 10, et comprenant une face supérieure 19 qui, lorsque le support 4 se trouve en position d'accrochage, est tournée vers le fond 8 pour pouvoir être appliquée contre une surface supérieure 20 d'une table 5 (figure 8), ainsi qu'une face inférieure 21 qui, lorsque le support 4 se trouve en position d'accrochage, est tournée au contraire vers le socle 10 pour pouvoir être appliquée contre une surface inférieure 22 de la table 5, opposée à la surface supérieure 20 (figure 8).

La gorge 9 se termine, du côté du récipient 2, par un fond 23 qui, reliant les faces 19 et 21, se présente sous la forme d'une surface sensiblement torique dont la concavité est tournée à l'opposé de l'axe X de symétrie du seau (figure 4).

Comme cela est visible sur la figure 3, la gorge 9 est creusée obliquement dans le support 4 en direction du centre géométrique du seau 1, c'est-à-dire que les faces 19 et 21, sensiblement parallèles, sont inclinées par rapport à un plan P2 perpendiculaire à l'axe X de symétrie du seau, par exemple suivant un angle B, indiqué sur la figure 5, compris entre 20° et 40° (environ 25° dans l'exemple illustré), la gorge 9 étant située au-dessus du centre de gravité du seau 1 lorsque celui-ci est considéré dans sa position d'accrochage (figure 3).

La face supérieure 19 est bombée en direction de la face inférieure 21 pour former, au voisinage du fond 23, une lèvre supérieure 24 qui, destinée à former la zone de contact de la face supérieure 21 avec la surface supérieure 20 de la table 5 (figure 8), s'étend suivant un arc de cercle concentrique à l'arc de cercle formé par le fond de gorge 23, et ce, préférentiellement de façon sensiblement parallèle au plan P2 (figures 4 et 8).

Quant à la face inférieure 21, elle présente, au bord de la gorge 9, une lèvre inférieure 25 décalée vers l'extérieur du seau 1 par rapport à la lèvre supérieure 24, et qui, s'étendant parallèlement au plan P2, est destinée à former la zone de contact de la face inférieure 21 avec la surface inférieure 22 de la table 5 en position d'accrochage (figure 8).

Ainsi, pour suspendre le seau 1 au rebord 6 d'une table 5, on procède comme suit.

En inclinant légèrement le seau 1, on emboîte la gorge 9 sur le rebord 6 de la table 5, sensiblement parallèlement aux faces 19, 21, jusqu'à ce que le rebord 6 vienne buter contre le fond de gorge 23.

On laisse ensuite basculer le seau 1 sous son propre poids, le rebord 6 de la table 5 se trouvant alors pincé par un effet de levier entre la lèvre supérieure 24 et la lèvre inférieure 25. Grâce à son positionnement en porte-à-faux, le seau tient de lui-même au rebord 6 de la table 5.

La forme de la gorge 9, en particulier la forme arquée et la longueur de la lèvre supérieure 24 garantit quant à elle la stabilité de cet accrochage.

Dans cette position, l'axe du seau est sensiblement perpendiculaire au plan de la table, l'ouverture 7 étant orientée vers le haut. Des légères variations angulaires sont bien entendu permises, tout dépendant de l'épaisseur de la table par rapport à la largeur de la gorge 9.

Pour mettre le support 4 en position de repos, il suffit de le retourner en lui imprimant une rotation de 180° autour de l'axe Y de son retournement, le socle 10 venant se placer du côté du fond 8 du récipient 2. En d'autres termes, le récipient 2 et le support 4 sont orientés tête-bêche l'un par rapport à l'autre.

Comme cela est visible sur la figure 11, le sommet 14 du récipient 2 se trouve dans le plan P1 du socle 10, de sorte que le seau 1 posé sur une table 5 repose conjointement par le socle 10 et par le sommet 14.

En outre, comme cela est visible sur la figure 11, l'axe Y de retournement du support 4 s'incline vers le plan P1 du socle 10, à l'opposé du récipient 2, formant avec ledit plan P1 un angle A compris entre 3° et 10° (environ 4° dans l'exemple représenté). Compte tenu de cette inclinaison, la paroi extérieure plane 15 du récipient 2, perpendiculaire à l'axe Y, est, lorsque le seau 1 repose sur la table 5, inclinée par rapport à la surface supérieure 20 de la table 5 (l'ouverture 7 étant, quoi qu'il en soit, toujours tournée vers le haut). Il en résulte un décalage, en direction du socle 10, de la projection du centre de gravité du seau 1 sur le plan P1, confondu avec la surface supérieure 20 de la table, au bénéfice de la stabilité de ce dernier. Avantageusement, l'angle A sera choisi de telle sorte que ladite projection se situe sur la zone constituée du socle 10 et de l'espace compris entre ledit socle et le sommet 14 du récipient 2.

S'agissant du choix des matériaux, il dépend du contexte auquel est destiné le seau 1. Ce dernier peut être réalisé entièrement en matière plastique, au bénéfice de son poids et de sa commodité de fabrication.

Il est également possible de réaliser le récipient 2 et le support 4 dans des matériaux différents.

Ainsi, suivant un mode de réalisation, le récipient est fabriqué dans une matière plastique, tel que PVC (qui peut être transparent ou translucide) ou polycarbonate, tandis que le support 2 est quant à lui réalisé dans un matériau métallique, tel qu'un aluminium. Il en résulte, d'une part, une esthétique valorisante et, d'autre part, en position de repos, une stabilité accrue du seau 1 dont le centre de gravité se trouve en effet décalé vers le support 4.

Il est à noter que la présence de la gorge 9 permet la préhension du seau 1 d'une seule main, ce qui facilite sa manipulation.

Par ailleurs, afin d'améliorer la tenue du seau 1 en position d'accrochage, l'on peut envisager de munir la gorge 9 d'une surface 28 antidérapante.

Cette surface antidérapante 28 recouvre par exemple au moins partiellement les faces supérieure 19 et inférieure 21 de la gorge 9, de préférence au niveau des lèvres supérieure 24 et inférieure 25.

Concrètement, il est possible de former une telle surface antidérapante au moyen d'un sablage des faces supérieure 19 et inférieure 21, afin d'augmenter leur rugosité et par conséquent leur coefficient de frottement contre les surfaces supérieure 20 et inférieure 22 de la table 5.

En variante, il est envisageable de munir la gorge 9, au niveau des zones destinées à venir s'appliquer contre la table 5, de coussinets rapportés, réalisés dans un matériau à coefficient de frottement élevé tel qu'un caoutchouc. Ces tampons sont par exemple fixés par collage, ou par surmoulage.

Une variante de réalisation du seau 1, illustrée sur les figures 13 à 19, va être décrite à présent. Cette variante présente un grand nombre de points communs avec le mode de réalisation qui vient d'être décrit. Aussi, seules les différences seront abordées. Les éléments communs conservent les références utilisées précédemment.

Comme cela est visible sur la figure 14, la lèvre supérieure 24 est ici formée par un insert 29 rapporté, fixé au support 4 du côté de la face supérieure 19 de la gorge 9 par emboîtement dans un logement complémentaire 30 creusé dans la masse du support 4.

Cet insert 29 est de préférence réalisé dans un matériau élastique présentant un coefficient de friction élevé par rapport aux matériaux dans lesquels sont classiquement réalisées les surfaces des tables (bois, verre, métal mais également tissu). En l'occurrence, le matériau choisi est un éthylène-acétate de vinyle (EVA), le support 4 étant lui-même réalisé en aluminium. L'insert 29, grâce à son matériau élastique à coefficient de friction élevé, évite le glissement du seau 1 par rapport à la table à laquelle il est accroché, tandis que le support, du fait de son matériau métallique, donne au seau 1 un poids raisonnable qui augmente sa stabilité, tant lorsqu'il est accroché sur une table que posé sur celle-ci.

Par ailleurs, le seau 1 comporte un système de fixation 31 du récipient 2 au support 4, système qui, conjointement, permet la rotation du support 4 par rapport au récipient 2 autour de l'axe Y de retournement.

Le système de fixation 31 comprend des crochets 32 prévus en saillie sur la paroi extérieure plane 15 du récipient 2 et aptes à venir s'encliqueter sur une couronne 33 circulaire montée, en regard, sur le support 4.

Comme cela est visible sur la figure 15, les crochets 32 sont, dans l'exemple illustré, au nombre de trois et sont répartis à 120° autour de l'axe géométrique Y de rotation.

Une nervure circulaire 34, dite nervure primaire, prévue en saillie sur la paroi plane 15, joint les crochets 32. Cette nervure primaire 34 est munie de pattes 35 qui s'étendent en saillie radiale sur un bord libre 36 de la nervure primaire 34.

Quant à la couronne 33, elle est destinée à venir s'emboîter dans un logement 37 complémentaire ménagé dans le support 4 en regard de la paroi plane 15, et présente une portion externe 38 percée de trous 39 dans lesquels sont engagés des pions de positionnement 40 prévus en saillie sur le support 4 dans le fond du logement 37. Lorsque la couronne 33 se trouve ainsi emboîtée dans son logement 37, son axe de révolution est confondu avec l'axe Y de retournement du support 4 par rapport au récipient 2.

La couronne 33 présente en outre une portion interne 41 qui prolonge radialement la portion externe 38 vers l'axe de révolution de la couronne 33. La portion interne 41 présente une épaisseur amoindrie par rapport à la portion externe 38, de sorte à ménager, de part et d'autre, deux lamages 42, 43, respectivement dénommés lamage interne 42 et lamage externe 43, et dont l'utilité apparaîtra dans ce qui va suivre.

La portion interne 41 est percée, sur sa circonférence, d'une série de trous 44 ; elle présente un bord interne 45 circulaire muni sur son pourtour d'un chanfrein 46, des échancrures 47 étant ménagées radialement dans le bord 45. Comme cela est visible sur la figure 16, les échancrures 47 sont au nombre de trois et sont réparties à 120° autour de l'axe de révolution de la couronne 33.

La couronne 33 est ici réalisée dans un matériau métallique, de préférence en aluminium.

Par ailleurs, comme cela est représenté sur la figure 14, le système de fixation 31 comprend une rondelle interne 48, destinée à être interposée entre la couronne 33 et le support 4, ainsi qu'une rondelle externe 49 destinée à être interposée entre la couronne 33 et la paroi extérieure plane 15 du récipient 2.

La rondelle interne 48 présente une portion radiale 50 emboîtée sur la portion interne 41 de la couronne 33 du côté du lamage interne 42, prolongée par une portion axiale 51 qui vient s'emboîter sur le bord interne 45 de la couronne 33.

La rondelle externe 49 présente, comme la rondelle interne 48, une portion radiale 52 emboîtée sur la portion interne 41 de la couronne 33 du côté du lamage externe 43, prolongée par une portion axiale 53 qui vient s'emboîter sur le bord interne 45 de la couronne 33 dans le prolongement de la portion axiale 51 de la rondelle interne 48.

La rondelle externe 49 comprend, sur sa circonférence, une série de douilles 54 en saillie sur sa portion radiale 52, qui viennent s'emboîter dans les trous 44, tandis que la rondelle interne 48 comprend, sur sa circonférence, une série de pions 55 qui, introduits dans les trous 44, viennent s'encliqueter dans les douilles 54, de sorte que les rondelles 48, 49 prennent conjointement en sandwich la portion interne 41 de la couronne 33.

Comme cela est visible sur les figures 17 et 18, les rondelles 48, 49 sont munies d'échancrures 56, 57 ménagées radialement dans leurs portions radiales 50, 52 respectives.

Les échancrures 56, 57, qui sont, pour chaque rondelle 48, 49, au nombre de trois, réparties à 120°, viennent se positionner de part et d'autre et au droit des échancrures 47 ménagées dans la couronne 33.

Ainsi, la fixation du récipient 2 au support 4 est effectué comme suit.

On commence par assembler les rondelles 48, 49 sur la couronne 33 en les emboîtant de part et d'autre de celle-ci, les pions 55 venant s'encliqueter dans les douilles 54 au travers des trous 39.

Puis on emboîte la couronne 33 dans son logement 37, la fixation de la couronne 33 au support étant par exemple assurée par vissage.

On emboîte ensuite le récipient 2 sur le support 4, en plaçant les pattes 35 au droit des échancrures 47, 56, 57 puis en plaquant le récipient 2 contre la couronne 33. Les pattes 35 sont alors introduites dans les échancrures 47, 56, 57, tandis que les crochets 32 glissent, en fléchissant, contre la portion axiale 53 de la rondelle externe 49, avant de venir s'encliqueter sur la portion axiale 51 de la rondelle interne 48.

Le récipient 2 se trouve ainsi fixé au support 4 de manière permanente, les crochets 32 et les pattes 35 étant en prise avec la portion axiale 51 de la rondelle interne 48 tandis que la nervure primaire 34 glisse contre les portions axiales 51, 53 des rondelles 48, 49, la portion radiale 52 de la rondelle externe 49 venant quant à elle glisser contre la paroi extérieure plane 15 du récipient 2.

Le matériau des rondelles 48, 49 est choisi de manière à minimiser les frottements avec la paroi extérieure plane 15 du récipient 2 et avec la nervure primaire 34. Il s'agit de préférence de polytétrafluoroéthylène (PTFE, également connu sous la marque TEFLON®), dont les propriétés antiadhésives sont bien connues.

Par ailleurs, comme cela est représenté sur la figure 14, le seau 1 comporte un mécanisme de blocage 58, destiné à maintenir l'orientation du support 4, par rapport au récipient 2, dans l'une ou l'autre des positions d'accrochage ou de repos.

Ce mécanisme de blocage 58 comporte un verrou 59 mobile, monté coulissant par rapport au support 4 entre une position de blocage (figure 14) dans laquelle le verrou 59 est engagé dans un logement 60, 61 dont est muni le récipient 2, et une position de libération dans laquelle le verrou 59 se trouve dégagé de ce logement 60, 61. Un ressort de rappel 62, prenant appui contre le support 4, sollicite le verrou 59 vers sa position de blocage.

Par ailleurs, comme cela est visible sur la figure 15, la paroi plane 15 présente en saillie une nervure secondaire 63, concentrique à la nervure primaire 34 et d'un diamètre inférieur à celle-ci. Cette nervure secondaire 63 comprend deux portions semi-circulaires 64, 65 reliées par deux décrochements, à savoir un décrochement supérieur 66 et un décrochement inférieur 67 diamétralement opposés et formant respectivement un logement 60 supérieur et un logement inférieur 61 tel qu'évoqués ci-dessus, adaptés à recevoir le verrou 59 suivant la position du support 4 par rapport au récipient 2.

Plus précisément, le verrou 59 comporte un corps 68 présentant une surface d'appui 69 qui, comme cela est visible sur la figure 14, forme une partie de la face inférieure 21 et du fond de gorge 23. Le corps 68 est muni, du côté du récipient 2, d'une tête 70 qui constitue la partie du verrou 59 destinée à coopérer avec les logements 60, 61.

Le verrou 59 forme un poussoir propre à être actionné manuellement depuis l'extérieur du support 4 : en effet, sa surface d'appui 69 est accessible aux mains d'un utilisateur désirant changer l'orientation du support 4 par rapport au récipient 2.

Ainsi, en partant de la position de repos du support 4 (dans laquelle la tête 70 du verrou 59 est en prise avec le logement supérieur 60), il suffit pour l'utilisateur d'introduire sa main dans la gorge 9 puis, d'appuyer sur la surface d'appui 69 afin de déplacer le verrou 59 vers sa position de libération jusqu'à ce que la tête 70 soit dégagée du logement supérieur 60. L'utilisateur tourne ensuite le support 4 par rapport au récipient 2. Lors de la rotation, il n'est pas nécessaire pour l'utilisateur de continuer d'appuyer sur le verrou 59, celui-ci étant maintenu dans sa position de libération par l'une ou l'autre des portions semi-circulaires 64, 65 (suivant le sens de la rotation) contre laquelle est appliquée et glisse la tête 70.

Lorsque le support 4 a effectué une rotation de 180°, la tête 70 arrive au droit du logement inférieur 61 où elle s'encliquette sous l'action du ressort de rappel 62.

Le verrou 59 exerçant un frottement contre la paroi plane 15 (en particulier la tête 70 contre la nervure secondaire 63), on choisira de préférence pour sa fabrication un matériau présentant un faible coefficient de frottement vis-à-vis des matières plastiques (nous avons vu que le récipient est réalisé en PVC ou en polycarbonate). Ainsi, le verrou 59 est ici réalisé en polyamide.

La variante de réalisation qui vient d'être décrite présente les mêmes avantages que le mode de réalisation décrit ci-dessus. En outre toutefois, cette variante permet de maintenir fixe la position relative du récipient 2 et du support 4 lorsque celui-ci occupe l'une de ses positions d'accrochage ou de repos, tant qu'aucune action n'est entreprise par l'utilisateur pour modifier cette position. Cela évite les risques de basculement intempestif du récipient 2 par rapport au support 4, notamment sous le poids d'une bouteille.

## Revendications

1. Dispositif (1) comprenant un récipient (2) pour bouteilles (3), ce récipient (2) présentant une ouverture (7) et un fond (8), ce dispositif (1) comportant en outre un support (4) adapté pour accrocher le récipient (2) sur le bord (6) d'une table (5), **caractérisé en ce que** le support (4) comporte un socle (10), et **en ce que** le support (4) et le récipient (2) comportent des moyens (17, 18, 31) pour être solidarisés entre :
- une première position dans laquelle le socle (10) du support (4) est disposé vers l'ouverture (7) du récipient (2) et dans laquelle le support (4) est adapté pour accrocher le dispositif (1) sur le bord (6) d'une table (5) avec l'ouverture (7) du récipient (2) orientée vers le haut, et
- une deuxième position dans laquelle le socle du support est disposé vers le fond et est adapté pour être posé sur une table en supportant le récipient de façon stable.

2. Dispositif (1) selon la revendication 1 dans lequel le support (4) est monté pivotant par rapport au récipient (2) entre lesdites première et deuxième positions.

3. Dispositif (1) selon la revendication 2, dans lequel le support (4) est monté pivotant par rapport au récipient (2) autour d'un axe (Y) de retournement sensiblement perpendiculaire à l'axe (X) général du dispositif (1).

4. Dispositif (1) selon l'une des revendications 1 à 3, dans lequel le support (4) comporte une gorge (9) creusée dans le support (4) à l'opposé du récipient (2), ladite gorge (9) étant adaptée pour accrocher le dispositif (1) sur le bord (6) d'une table (5) lorsque le support (4) est dans sa première position.

5. Dispositif (1) selon la revendication 4, dans lequel la gorge (9) est inclinée par rapport à un plan (P2) perpendiculaire à l'axe (X) général du dispositif (1).

6. Dispositif (1) selon la revendication 4 ou 5, dans lequel la gorge (9) présente une face supérieure (19) munie d'une lèvre supérieure (24) apte à venir s'appliquer, dans la première position, contre une surface supérieure (20) d'une table (5), et une face inférieure (21) munie d'une lèvre inférieure (25) apte à venir s'appliquer, dans la première position, contre une surface inférieure (22) de la table (5), opposée à la surface supérieure (20).

7. Dispositif selon la revendication 6, dans lequel ladite lèvre supérieure (24) est formée par un insert (29) rapporté, fixé audit support (4) du côté de la face supérieure (19) de la gorge (9).

8. Dispositif (1) selon l'une des revendications 6 ou 7, dans lequel l'une au moins des lèvres supérieure (24) et inférieure (25) est munie d'une surface antidérapante.

9. Dispositif (1) selon l'une des revendications 1 à 8, dans lequel le récipient (2) et le support (4) présentent des parois latérales (11, 12) qui, dans la première position, s'étendent dans le prolongement l'une de l'autre.

10. Dispositif (1) selon la revendication 9, qui, dans la première position, présente une forme ovoïde tronquée.

11. Dispositif (1) selon l'une des revendications 1 à 10, dans lequel, dans la première position, le socle (10) et l'ouverture (7) du récipient (2) s'étendent dans un même plan (P1).

12. Dispositif (1) selon l'une des revendications 1 à 11, dans lequel le socle (10) s'étend dans un plan (P1) et dans lequel le fond (8) du récipient (2) se termine par un sommet (14) qui, dans la deuxième position du support (4), est contenu dans ce plan (P1).

13. Dispositif (1) selon la revendication 12, dans lequel ledit plan (P1) du socle (10) forme avec l'axe (Y) de retournement un angle (A) non nul de sorte que cet axe se rapproche du plan du socle (10) dans la direction opposée à celle du récipient (2).

14. Dispositif (1) selon la revendication 13, dans lequel ledit angle (A) est choisi de telle sorte que la projection du centre de gravité dudit dispositif (1) sur ledit plan (P1) du socle (10) se situe sur la zone constituée du socle (10) et de l'espace compris entre ledit socle et le sommet (14) du récipient (2).

15. Dispositif (1) selon la revendication 13 ou 14, dans lequel ledit angle (A) est compris entre 3° et 10°.

16. Dispositif (1) selon l'une des revendications 1 à 15, dans lequel le récipient (2) comporte une paroi extérieure (15) plane sur laquelle est monté à rotation le support (4).

17. Dispositif (1) selon la revendication 16, dans lequel ladite paroi (15) est perpendiculaire à l'axe (Y) de retournement du support (4), et décalée par rapport à l'axe général (X) du dispositif, de sorte que ledit axe général (X) traverse le récipient (2).

18. Dispositif (1) selon la revendication 16 ou 17, qui comporte un système (31) de fixation du récipient (2) au support (4), ce système (31) comprenant des crochets (32) prévus en saillie sur la paroi extérieure plane (15) du récipient (2), aptes à venir s'encliqueter sur une couronne (33) montée en regard sur le support (4).

19. Dispositif (1) selon la revendication 18, dans lequel ledit système de fixation (31) comprend une nervure circulaire (34) prévue en saillie sur la paroi extérieure plane (15) du récipient (2), apte à venir glisser sur un bord (45) circulaire interne prévue sur ladite couronne (33).

20. Dispositif selon la revendication 19, dans lequel ledit système de fixation (31) comporte en outre des pattes (35) prévues en saillie radiale sur un bord libre (36) de ladite nervure circulaire (34), aptes à être introduites dans des échancrures (47) ménagées radialement dans le bord interne (45) de ladite couronne (33).

21. Dispositif selon l'une des revendications 18 à 20, dans lequel ledit système de fixation (31) comprend au moins une rondelle (48, 49) interposée entre ladite nervure circulaire (34) et ladite couronne (33).

22. Dispositif selon l'une des revendications 1 à 21, qui comporte un mécanisme (58) de blocage apte à maintenir l'orientation du support (4), par rapport au récipient (2), dans l'une ou l'autre desdites positions.

23. Dispositif selon la revendication 22, dans lequel ledit mécanisme de blocage (58) comporte un verrou (59) mobile, monté coulissant par rapport au support (4) entre une position de blocage dans laquelle le verrou (59) est engagé dans un logement (60, 61) dont est muni le récipient (2), et une position de libération dans laquelle le verrou (59) est dégagé dudit logement (30, 31).

24. Dispositif selon la revendication 23, dans lequel le mécanisme de blocage (58) comporte un ressort de rappel (62) qui sollicite le verrou (59) vers sa position de blocage.

25. Dispositif selon la revendication 23 ou 24, dans lequel ledit verrou (59) forme un poussoir propre à être actionné manuellement depuis l'extérieur du support (4).

26. Dispositif selon l'une des revendications 23 à 23, dans lequel le récipient (2) comporte une paroi extérieure (15) plane sur laquelle est monté à rotation le support (4), paroi (15) qui présente en saillie une nervure (63) comprenant deux portions semi-circulaires (64, 65) reliées par deux décrochements (66, 67) diamétralement opposés et formant chacun un logement (60, 61) apte à recevoir le verrou (59) du mécanisme de blocage (58).

## Claims

1. Device (1) comprising a receptacle (2) for bottles (3), this receptacle (2) having an opening (7) and a bottom (8), this device (1) further comprising a support (4) designed to hook the receptacle (2) onto the edge (6) of a table (5), **characterized in that** the support (4) comprises a plinth (10), and **in that** the support (4) and the receptacle (2) comprise means (17, 18, 31) to be joined together between:
- a first position in which the plinth (10) of the support (4) is positioned towards the opening (7) of the receptacle (2) and in which the support (4) is designed to hook the device (1) onto the edge (6) of a table (5) with the opening (7) of the receptacle (2) facing upwards, and
- a second position in which the plinth of the support is arranged towards the bottom and is designed to be stood on a table supporting the receptacle in a stable manner.

2. Device (1) according to Claim 1, in which the support (4) is mounted pivoting with respect to the receptacle (2) between the said first and second positions.

3. Device (1) according to Claim 2, in which the support (4) is mounted pivoting with respect to the receptacle (2) around an axis (Y) of inversion more or less perpendicular to the overall axis (X) of the device (1).

4. Device (1) according to one of Claims 1 to 3, in which the support (4) comprises a groove (9) hollowed into the support (4) on the opposite side to the receptacle (2), said groove (9) being designed for hooking the device (1) onto the edge (6) of a table (5) when the support (4) is in its first position.

5. Device (1) according to Claim 4, in which the groove (9) is inclined with respect to a plane (P2) perpendicular to the overall axis (X) of the device (1).

6. Device (1) according to Claim 4 or 5, in which the groove (9) has an upper face (19) equipped with an upper lip (24) designed to press, in the first position, against a top surface (20) of a table (5), and a lower face (21) equipped with a lower lip (25) designed to press, in the first position, against an underside (22) of the table (5) opposite to the top surface (20).

7. Device (1) according to Claim 6, in which the said upper lip (24) is formed of an attached insert (29) fixed to said support (4) on the same side as the upper face (19) of the groove (9).

8. Device (1) according to one of Claims 6 and 7, in which at least one of the upper (24) and lower (25) lips is provided with a non-slip surface.

9. Device (1) according to one of Claims 1 to 8, in which the receptacle (2) and the support (4) have sidewalls (11, 12) which, in the first position, run in the continuation of one another.

10. Device (1) according to Claim 9, which, in the first position, has a truncated ovoid shape.

11. Device (1) according to one of Claims 1 to 10, in which, in the first position, the plinth (10) and the opening (7) of the receptacle (2) run in the same plane (P1).

12. Device (1) according to one of Claims 1 to 11, in which the plinth (10) runs in a plane (P1) and in which the bottom (8) of the receptacle (2) ends in an apex (14) which, when the support (4) is in the second position, is contained in this plane (P1).

13. Device (1) according to Claim 12, in which said plane (P1) of the plinth (10) forms, with the axis (Y) of inversion, a non-zero angle (A) such that this axis approaches the plane of the plinth (10) in the direction away from the direction of the receptacle (2).

14. Device (1) according to Claim 13, in which said angle (A) is chosen such that the projection of the centre of gravity of said device (1) onto said plane (P1) of the plinth (10) lies in the region consisting of the plinth (10) and of the space between said plinth and the apex (14) of the receptacle (2).

15. Device (1) according to Claim 13 or 14, in which the said angle (A) is comprised between 3° and 10°.

16. Device (1) according to one of Claims 1 to 15, in which the receptacle (2) comprises a flat exterior wall (15) on which the support (4) is mounted to rotate.

17. Device (1) according to Claim 16, in which said wall (15) is perpendicular to the axis (Y) of inversion of the support (4) and offset with respect to the overall axis (X) of the device, such that said overall axis (X) passes through the receptacle (2).

18. Device (1) according to Claim 16 or 17, which comprises a system (31) for fixing the receptacle (2) to the support (4), this system (31) comprising hooks (32) projecting from the flat exterior wall (15) of the receptacle (2) and able to clip onto a ring (33) mounted facing them on the support (4).

19. Device (1) according to Claim 18, in which said fixing system (31) comprises a circular rib (34) projecting from the flat exterior wall (15) of the receptacle (2), able to slip over an internal circular edge (45) of said ring (33).

20. Device according to Claim 19, in which said fixing system (31) further comprises tabs (35) projecting radially from a free edge (36) of said circular rib (34) and able to be introduced into cut-outs (47) formed radially in the internal edge (45) of said ring (33).

21. Device according to one of Claims 18 to 20, in which said fixing system (31) comprises at least one washer (48, 49) interposed between said circular rib (34) and said ring (33).

22. Device according to one of Claims 1 to 21, which comprises a locking mechanism (58) able to maintain the orientation of the support (4), with respect to the receptacle (2), in either one or the other of said positions.

23. Device according to Claim 22, in which the said locking mechanism (58) comprises a movable lock bolt (59) mounted to slide with respect to the support (4) between a locking position in which the lock bolt (59) is engaged in a housing (60, 61) provided on the receptacle (2), and a release position in which the lock bolt (59) is disengaged of the said housing (30, 31).

24. Device according to Claim 23, in which the locking mechanism (58) comprises a return spring (62) which urges the lock bolt (59) into its locking position.

25. Device according to Claim 23 or 24, in which said lock bolt (59) forms a push-button able to be operated manually from outside the support (4).

26. Device according to one of Claims 23 to 23, in which the receptacle (2) comprises a flat exterior wall (15) on which the support (4) is mounted to rotate, which wall (15) has, projecting from it, a rib (63) comprising two semicircular portions (64, 65) connected by two setbacks (66, 67) which are diametrically opposed and each forms a housing (60, 61) able to receive the lock bolt (59) of the locking mechanism (58).

## Patentansprüche

1. Vorrichtung (1), umfassend ein Behältnis (2) für Flaschen (3), wobei das Behältnis (2) eine Öffnung (7) und einen Boden (8) aufweist, wobei die Vorrichtung (1) ferner einen Halter (4) umfasst, der dazu angepasst ist, das Behältnis (2) an die Kante (6) eines Tisches (5) anzuhängen, **dadurch gekennzeichnet, dass** der Halter (4) einen Sockel (10) umfasst und dass der Halter (4) und das Behältnis (2) Mittel (17, 18, 31) umfassen, um verbunden zu sein zwischen:
- einer ersten Position, in der der Sockel (10) des Halters (4) zu der Öffnung (7) des Behältnisses (2) hin angeordnet ist, und in der der Halter (4) dazu angepasst ist, die Vorrichtung (1) an der Kante (6) eines Tisches (5) anzuhängen, wobei die Öffnung (7) des Behältnisses (2) nach oben gerichtet ist, und
- einer zweiten Position, in der der Sockel des Halters zu dem Boden hin angeordnet ist und dazu angepasst ist, auf einen Tisch gestellt zu werden und dabei das Behältnis stabil zu stützen.

2. Vorrichtung (1) nach Anspruch 1, wobei der Halter (4) in Bezug auf das Behältnis (2) schwenkbar zwischen der ersten und der zweiten Position angebracht ist.

3. Vorrichtung (1) nach Anspruch 2, wobei der Halter (4) in Bezug auf das Behältnis (2) schwenkbar um eine Wendeachse (Y) angebracht ist, die im Wesentlichen senkrecht zu der Hauptachse (X) der Vorrichtung ist.

4. Vorrichtung (1) nach einem der Ansprüche 1 bis 3, wobei der Halter (4) eine Kehle (9) umfasst, die entgegengesetzt von dem Behältnis (2) aus dem Halter (4) ausgenommen ist, wobei die Kehle (9) dazu angepasst ist, die Vorrichtung (1) an die Kante (6) eines Tisches (5) anzuhängen, wenn der Halter (4) in seiner ersten Position ist.

5. Vorrichtung (1) nach Anspruch 4, wobei die Kehle (9) in Bezug auf eine Ebene (P2) senkrecht zu der Hauptachse (X) der Vorrichtung (1) geneigt ist.

6. Vorrichtung (1) nach Anspruch 4 oder 5, wobei die Kehle (9) eine Oberseite (19), die mit einer Oberlippe (24) ausgestattet ist, die dazu in der Lage ist, in der ersten Position gegen eine obere Fläche (20) eines Tisches (5) anzuliegen, und eine Unterseite (21) aufweist, die mit einer Unterlippe (25) ausgestattet ist, die dazu in der Lage ist, in der ersten Position der oberen Fläche (20) entgegengesetzt gegen eine untere Fläche (22) des Tisches (5) anzuliegen.

7. Vorrichtung nach Anspruch 6, wobei die Oberlippe (24) durch einen angesetzten Einsatz (29) gebildet ist, der an dem Halter (4) an der Seite der Oberseite (19) der Kehle (9) befestigt ist.

8. Vorrichtung (1) nach einem der Ansprüche 6 oder 7, wobei wenigstens eine von der Oberlippe (24) und der Unterlippe (25) mit einer Anti-RutschFläche ausgestattet ist.

9. Vorrichtung (1) nach einem der Ansprüche 1 bis 8, wobei das Behältnis (2) und der Halter (4) Seitenwände (11, 12) aufweisen, wobei sich in der ersten Position jede der Seitenwände in Verlängerung der jeweils anderen erstreckt.

10. Vorrichtung (1) nach Anspruch 9, die in der ersten Position eine abgeschnittene eiförmige Form aufweist.

11. Vorrichtung (1) nach einem der Ansprüche 1 bis 10, wobei sich in der ersten Position der Sockel (10) und die Öffnung (7) des Behältnisses (2) in einer selben Ebene (P1) erstrecken.

12. Vorrichtung (1) nach einem der Ansprüche 1 bis 11, wobei sich der Sockel (10) in einer Ebene (P1) erstreckt, und wobei der Boden (8) des Behältnisses (2) in einem Scheitelpunkt (14) endet, der in der zweiten Position des Halters (4) in dieser Ebene (P1) enthalten ist.

13. Vorrichtung (1) nach Anspruch 12, wobei die Ebene (P1) des Sockels (10) mit der Wendeachse (Y) einen von Null verschiedenen Winkel (A) derart bildet, dass diese Achse sich der Ebene des Sockels (10) in die von dem Behältnis (2) entgegengesetzte Richtung annähert.

14. Vorrichtung (1) nach Anspruch 13, wobei der Winkel (A) so gewählt ist, dass die Projektion des Schwerpunkts der Vorrichtung (1) auf die Ebene (P1) des Sockels (10) in dem Bereich liegt, der durch den Sockel (10) und den zwischen dem Sockel und dem Scheitelpunkt (14) des Behältnisses (2) befindlichen Raum gebildet ist.

15. Vorrichtung (1) nach Anspruch 13 oder 14, wobei der Winkel (A) eine Größe von zwischen 3° und 10° aufweist.

16. Vorrichtung (1) nach einem der Ansprüche 1 bis 15, wobei das Behältnis (2) eine ebene Außenwand (15) umfasst, an der der Halter (4) drehbar gelagert ist.

17. Vorrichtung (1) nach Anspruch 16, wobei die Wand (15) senkrecht zu der Wendeachse (Y) des Halters (4) ist und versetzt in Bezug auf die Hauptachse (X) der Vorrichtung, so dass die Hauptachse (X) das Behältnis (2) durchquert.

18. Vorrichtung (1) nach Anspruch 16 oder 17, umfassend ein System (31) zur Befestigung des Behältnisses (2) am Halter (4), wobei das System (31) Haken (32) umfasst, die an der ebenen Außenwand (15) des Behältnisses (2) vorstehend vorgesehen sind und dazu in der Lage sind, auf einen Kranz (33) gesteckt zu werden, der gegenüberliegend an dem Halter (4) angebracht ist.

19. Vorrichtung (1) nach Anspruch 18, wobei das System zur Befestigung (31) eine kreisförmige Rippe (34) umfasst, die vorstehend an der ebenen Außenwand (15) des Behältnisses (2) vorgesehen ist und dazu in der Lage ist, über eine kreisförmige Innenkante (45) zu gleiten, die an dem Kranz (33) vorgesehen ist.

20. Vorrichtung nach Anspruch 19, wobei das System zur Befestigung (31) ferner Laschen (35) aufweist, die radial vorstehend an einer freien Kante (36) der kreisförmigen Rippe (34) vorgesehen und dazu in der Lage sind, in Ausnehmungen (47) eingeführt zu werden, die radial in der Innenkante (45) des Kranzes (33) vorgesehen sind.

21. Vorrichtung nach einem der Ansprüche 18 bis 20, wobei das System zur Befestigung (31) wenigstens eine zwischen der kreisförmigen Rippe (34) und dem Kranz (33) angeordnete Scheibe (48, 49) umfasst.

22. Vorrichtung nach einem der Ansprüche 1 bis 21, umfassend einen Blockagemechanismus (58), der dazu in der Lage ist, die Ausrichtung des Halters (4) in Bezug auf das Behältnis (2) in der einen oder der anderen der Positionen zu halten.

23. Vorrichtung nach Anspruch 22, wobei der Blockagemechanismus (58) einen beweglichen Riegel (59) umfasst, der in Bezug auf den Halter (4) verschiebbar angebracht ist zwischen einer Blockageposition, in der der Riegel (59) mit einer Aufnahme (60, 61) in Eingriff steht, mit der das Behältnis (2) ausgestattet ist, und einer Freigabeposition, in der der Riegel (59) nicht mit der Aufnahme (30, 31) in Eingriff steht.

24. Vorrichtung nach Anspruch 23, wobei der Blockagemechanismus (58) eine Rückstellfeder (62) umfasst, die den Riegel (59) in seine Blockageposition drängt.

25. Vorrichtung nach Anspruch 23 oder 24, wobei der Riegel (59) einen Drücker bildet, der dazu geeignet ist, manuell von außerhalb des Halters (4) betätigt zu werden.

26. Vorrichtung nach einem der Ansprüche 23 bis 23, wobei das Behältnis (2) eine ebene Außenwand (15) umfasst, an der der Halter (4) drehbar angebracht ist, wobei die Wand (15) abstehend eine Rippe (63) aufweist, die zwei halbkreisförmige Abschnitte (64, 65) umfasst, die durch zwei Absetzungen (66, 67) verbunden sind, die sich diametral gegenüberliegen und von denen jede eine Aufnahme (60, 61) bildet, die dazu in der Lage ist, den Riegel (59) des Blockagemechanismus (58) aufzunehmen.
